# EUROPÄISCHE PATENTSCHRIFT

(11) **EP 4 430 305 B1**
(45) Veröffentlichungstag und Bekanntmachung des Hinweises auf die Patenterteilung: **29.10.2025**
(21) Anmeldenummer: 22813990.3
(22) Anmeldetag: 07.11.2022
(51) Int. Cl.: F04B 9/117

(54) **HYDRAULIKANTRIEBSSYSTEM FÜR EIN BAU- UND/ODER DICKSTOFFPUMPENSYSTEM, BAU- UND/ODER DICKSTOFFPUMPENSYSTEM UND VERFAHREN ZUM BETREIBEN EINES HYDRAULIKANTRIEBSSYSTEMS UND/ODER EINES BAU- UND/ODER DICKSTOFFPUMPENSYSTEMS**
HYDRAULIC DRIVE SYSTEM FOR A CONSTRUCTION AND/OR THICK MATTER PUMP SYSTEM, CONSTRUCTION AND/OR THICK MATTER PUMP SYSTEM, AND METHOD FOR OPERATING A HYDRAULIC DRIVE SYSTEM AND/OR A CONSTRUCTION AND/OR THICK MATTER PUMP SYSTEM
SYSTÈME D'ENTRAÎNEMENT HYDRAULIQUE POUR UN SYSTÈME DE POMPE DE CONSTRUCTION ET/OU DE MATIÈRE ÉPAISSE, SYSTÈME DE POMPE DE CONSTRUCTION ET/OU DE MATIÈRE ÉPAISSE, ET PROCÉDÉ DE FONCTIONNEMENT D'UN SYSTÈME D'ENTRAÎNEMENT HYDRAULIQUE ET/OU D'UN SYSTÈME DE POMPE DE CONSTRUCTION ET/OU DE MATIÈRE ÉPAISSE

(30) Priorität: 12.11.2021 DE 102021212756
(43) Veröffentlichungstag der Anmeldung: 18.09.2024
(73) Patentinhaber: Putzmeister Engineering GmbH, 72631 Aichtal (DE)
(72) Erfinder: SCHÄFER, Michael, 71126 Gäufelden-Tailfingen (DE); PRONKO, Alexander, 72622 Nürtingen (DE)
(74) Vertreter: Patentanwälte Ruff, Wilhelm, Beier, Dauster & Partner mbB
(86) Internationale Anmeldenummer: PCT/EP2022/080942
(87) Internationale Veröffentlichungsnummer: WO 2023/083735

(56) Entgegenhaltungen:
- DE-A1- 102005 008 217
- DE-A1- 19 503 986
- US-A- 3 380 388
- US-A1- 2008 014 106

## Beschreibung

### ANWENDUNGSGEBIET UND STAND DER TECHNIK

Die Erfindung bezieht sich auf ein Hydraulikantriebssystem für ein Bau- und/oder Dickstoffpumpensystem, ein Bau- und/oder Dickstoffpumpensystem aufweisend ein solches Hydraulikantriebssystem und ein Verfahren zum Betreiben eines solchen Hydraulikantriebssystems und/oder eines solchen Bau- und/oder Dickstoffpumpensystems.

Die DE 10 2005 008217 A1 offenbart einen Hydraulikantrieb, insbesondere für ZweizylinderDickstoffpumpen, bei welchem abwechselnd zwei Antriebszylinder gegensinnig über Anschlussstränge mindestens einer als Verstellpumpe ausgebildeten Hauptpumpe in geschlossenem Hydraulikkreis mit Drucköl unter Hoch- und Niederdruck beaufschlagt sind, bei welchem ein Frischölstrom aus einem Öltank unter begrenztem Druck auf der augenblicklichen Niederdruckseite in den Hydraulikkreis einspeist und bei welchem ein Spülölstrom von der augenblicklichen Niederdruckseite in den Öltank abzweigt. Der Spülölstrom ist während eines jeden Umsteuervorgangs der Hauptpumpe unabhängig vom der Differenzdruck in den Anschlusssträngen der Hauptpumpe zeitweilig gesperrt. Der Hydraulikantrieb ist mit zwei hydraulisch betätigbaren, als Kolben-Zylinder-Einheiten ausgebildeten Antriebszylindern, die über an ihrem einen Ende angeordnete Pumpenanschlüsse unter Bildung des geschlossenen Hydraulikkreises mit je einem Anschlussstrang der Hauptpumpe verbunden sind, und die an ihren den Pumpenanschlüssen gegenüberliegenden Enden über eine Schaukelölleitung miteinander kommunizieren, wobei die Hauptpumpe mit einem Steuermechanismus zum alternierenden Umsteuern der Förderrichtung unter abwechselndem gegensinningem Aufbau eines Hochdrucks und eines Niederdrucks in den beiden Anschlusssträngen verbunden ist, mit einer hydraulischen Speisepumpe, deren Saugeingang an einen Öltank angeschlossen und deren Druckausgang auf Niederdruckniveau begrenzt ist und über je ein Rückschlagventil in die beiden Anschlussstränge der Hauptpumpe mündet, und mit einem im Hydraulikkreis integrierten Spülzweig, der austrittsseitig unter Zwischenschaltung eines Druckbegrenzungsventils in den Öltank mündet und eintrittsseitig über ein durch den zwischen den Anschlusssträngen herrschenden Differenzdruck vorgesteuertes Wechselventil bei vorhandenem Differenzdruck unter Ausschleusen des Spülölstroms in den Öltank zum jeweils niederdruckseitigen Anschlussstrang durchgesteuert und vorzugsweise in seiner differenzdruckneutralen Mittellage gesperrt ist, gekennzeichnet durch einen Absperrmechanismus, der den Spülölstrom während des Umsteuervorgangs der Hauptpumpe unabhängig vom Differenzdruck zwischen den Anschlusssträngen zeitweilig sperrt. Der Absperrmechanismus weist ein im Spülzweig vor dem Wechselventil angeordnetes Sperrventil auf.

### AUFGABE UND LÖSUNG

Der Erfindung liegt als Aufgabe die Bereitstellung eines Hydraulikantriebssystems für ein Bau- und/oder Dickstoffpumpensystem, eines Bau- und/oder Dickstoffpumpensystems aufweisend ein solches Hydraulikantriebssystem und eines Verfahrens zum Betreiben eines solchen Hydraulikantriebssystems und/oder eines solchen Bau- und/oder Dickstoffpumpensystems zugrunde, das jeweils verbesserte Eigenschaften aufweist.

Die Erfindung löst diese Aufgabe durch die Bereitstellung eines Hydraulikantriebssystems mit den Merkmalen des Anspruchs 1, eines Bau- und/oder Dickstoffpumpensystems mit den Merkmalen des Anspruchs 14 und eines Verfahrens mit den Merkmalen des Anspruchs 15. Vorteilhafte Weiterbildungen und/oder Ausgestaltungen der Erfindung sind in den abhängigen Ansprüchen beschrieben.

Das erfindungsgemäße Hydraulikantriebssystem für ein Bau- und/oder Dickstoffpumpensystem weist einen ersten Antriebszylinder und einen zweiten Antriebszylinder, ein erstes Wegeventil und ein zweites Wegeventil und eine Ausspül-Hydraulikflüssigkeits-Einrichtung auf. Das erste Wegeventil, insbesondere selbst, ist durch eine erste bzw. in einer ersten Schaltstellung zur Verbindung des ersten Antriebszylinders mit dem zweiten Wegeventil ausgebildet bzw. verbindet diese miteinander. Des Weiteren ist das erste Wegeventil, insbesondere selbst, durch eine zweite bzw. in einer zweiten Schaltstellung zur Verbindung des zweiten Wegeventils mit der Ausspül-Hydraulikflüssigkeits-Einrichtung ausgebildet bzw. verbindet diese miteinander. Das zweite Wegeventil, insbesondere selbst, ist durch eine erste bzw. in einer ersten Schaltstellung zur Verbindung des zweiten Antriebszylinders mit dem ersten Wegeventil ausgebildet bzw. verbindet diese miteinander. Außerdem ist das zweite Wegeventil, insbesondere selbst, durch eine zweite bzw. in einer zweiten Schaltstellung zur Verbindung des ersten Wegeventils mit der Ausspül-Hydraulikflüssigkeits-Einrichtung ausgebildet bzw. verbindet diese miteinander.

Dies ermöglicht, insbesondere die Schaltstellungen und die Verbindungen ermöglichen, verschiedene Funktionen des Hydraulikantriebssystems, insbesondere für den ersten Antriebszylinder und/oder den zweiten Antriebszylinder, mit, insbesondere nur, dem ersten Wegeventil und dem zweiten Wegeventil. Somit ermöglicht dies einen kostengünstigen Aufbau des Hydraulikantriebssystems.

Insbesondere können der erste Antriebszylinder und der zweite Antriebszylinder gleichartig und/oder verschieden sein.

Das erste Wegeventil und das zweite Wegeventil können gleichartig und/oder verschieden sein.

Die, insbesondere jeweilige, erste Schaltstellung und die, insbesondere jeweilige, zweite Schaltstellung können verschieden sein.

Zu einem Zeitpunkt kann das erste Wegeventil, insbesondere entweder, in der ersten Schaltstellung oder der zweiten Schaltstellung sein. Zusätzlich oder alternativ kann zu einem Zeitpunkt das zweite Wegeventil, insbesondere entweder, in der ersten Schaltstellung oder der zweiten Schaltstellung sein.

Das erste Wegeventil und/oder das zweite Wegeventil können/kann schaltbar bzw. einstellbar bzw. ansteuerbar bzw. kontrollierbar sein.

Das erste Wegeventil kann mit dem ersten Antriebszylinder, dem zweiten Wegeventil und der Ausspül-Hydraulikflüssigkeits-Einrichtung verbunden bzw. an diese angeschlossen sein. Zusätzlich oder alternativ kann oder braucht nicht das erste Wegeventil mit dem zweiten Antriebszylinder, insbesondere ohne das zweite Wegeventil, verbunden bzw. an diesen angeschlossen sein.

Das zweite Wegeventil kann mit dem zweiten Antriebszylinder, dem ersten Wegeventil und der Ausspül-Hydraulikflüssigkeits-Einrichtung verbunden bzw. an diese angeschlossen sein. Zusätzlich oder alternativ kann oder braucht nicht das zweite Wegeventil mit dem ersten Antriebszylinder, insbesondere ohne das erste Wegeventil, verbunden bzw. an diesen angeschlossen sein.

Verbunden kann zeitlich dauerhaft und/oder unabhängig von der, insbesondere jeweiligen, ersten Schaltstellung und der, insbesondere jeweiligen, zweiten Schaltstellung sein.

Die, insbesondere jeweilige, Verbindung, verbindet und/oder verbunden kann, insbesondere mittels, insbesondere, nur einer, insbesondere jeweiligen, Leitung, und/oder direkt und/oder für einen Fluss von Hydraulikflüssigkeit sein, insbesondere von dem jeweils erstgenannten Element zu dem jeweils zweitgenannten Element und/oder zwischen den genannten Elementen.

Die Hydraulikflüssigkeit kann Öl aufweisen, insbesondere sein.

Der Wortbestandteil "Ausspeis" kann synonym für den Wortbestandteil "Ausspül" verwendet werden.

In einer Weiterbildung der Erfindung ist das erste Wegeventil durch die erste Schaltstellung nicht zur Verbindung des ersten Antriebszylinders mit der Ausspül-Hydraulikflüssigkeits-Einrichtung, insbesondere ohne das zweite Wegeventil, und nicht zur Verbindung des zweiten Wegeventils mit der Ausspül-Hydraulikflüssigkeits-Einrichtung ausgebildet bzw. verbindet nicht diese miteinander. Zusätzlich oder alternativ ist das erste Wegeventil durch die zweite Schaltstellung nicht zur Verbindung des ersten Antriebszylinders mit dem zweiten Wegeventil und nicht zur Verbindung des ersten Antriebszylinders mit der Ausspül-Hydraulikflüssigkeits-Einrichtung ausgebildet bzw. verbindet nicht diese miteinander. Weiter zusätzlich oder alternativ ist das zweite Wegeventil durch die erste Schaltstellung nicht zur Verbindung des zweiten Antriebszylinders mit der Ausspül-Hydraulikflüssigkeits-Einrichtung, insbesondere ohne das erste Wegeventil, und nicht zur Verbindung des ersten Wegeventils mit der Ausspül-Hydraulikflüssigkeits-Einrichtung ausgebildet bzw. verbindet nicht diese miteinander. Weiter zusätzlich oder alternativ ist das zweite Wegeventil durch die zweite Schaltstellung nicht zur Verbindung des zweiten Antriebszylinders mit dem ersten Wegeventil und nicht zur Verbindung des zweiten Antriebszylinders mit der Ausspül-Hydraulikflüssigkeits-Einrichtung ausgebildet bzw. verbindet nicht diese miteinander. Dies ermöglicht, insbesondere die Schaltstellungen und die Nicht-Verbindungen ermöglichen, die verschiedenen Funktionen.

In einer Weiterbildung der Erfindung ist ein erster Zylinderanschluss des ersten Wegeventils mit dem ersten Antriebszylinder verbunden. Ein zweiter Zylinderanschluss des zweiten Wegeventils ist mit dem zweiten Antriebszylinder verbunden. Ein erster Ausspülanschluss des ersten Wegeventils ist mit der Ausspül-Hydraulikflüssigkeits-Einrichtung verbunden. Ein zweiter Ausspülanschluss des zweiten Wegeventils ist mit der Ausspül-Hydraulikflüssigkeits-Einrichtung verbunden. Ein erster Ventilanschluss des ersten Wegeventils und ein zweiter Ventilanschluss des zweiten Wegeventils sind miteinander verbunden. Das erste Wegeventil ist durch die erste Schaltstellung zur Verbindung des ersten Zylinderanschlusses mit dem ersten Ventilanschluss ausgebildet bzw. verbindet diese miteinander. Des Weiteren ist das erste Wegeventil durch die zweite Schaltstellung zur Verbindung des ersten Ventilanschlusses mit dem ersten Ausspülanschluss ausgebildet bzw. verbindet diese miteinander. Das zweite Wegeventil ist durch die erste Schaltstellung zur Verbindung des zweiten Zylinderanschlusses mit dem zweiten Ventilanschluss ausgebildet bzw. verbindet diese miteinander. Außerdem ist das zweite Wegeventil durch die zweite Schaltstellung zur Verbindung des zweiten Ventilanschlusses mit dem zweiten Ausspülanschluss ausgebildet bzw. verbindet diese miteinander. Insbesondere können der erste Zylinderanschluss, der zweite Zylinderanschluss, der erste Ausspülanschluss, der zweite Ausspülanschluss, der erste Ventilanschluss und/oder der zweite Ventilanschluss verschieden sein. Zusätzlich oder alternativ kann oder braucht das erste Wegeventil durch die erste Schaltstellung nicht zur Verbindung des ersten Zylinderanschlusses mit dem ersten Ausspülanschluss und nicht zur Verbindung des ersten Ventilanschlusses mit dem ersten Ausspülanschluss ausgebildet sein bzw. diese miteinander nicht verbinden. Weiter zusätzlich oder alternativ kann oder braucht das erste Wegeventil durch die zweite Schaltstellung nicht zur Verbindung des ersten Zylinderanschlusses mit dem ersten Ventilanschluss und nicht zur Verbindung des ersten Zylinderanschlusses mit dem ersten Ausspülanschluss ausgebildet sein bzw. diese miteinander nicht verbinden. Weiter zusätzlich oder alternativ kann oder braucht das zweite Wegeventil durch die erste Schaltstellung nicht zur Verbindung des zweiten Zylinderanschlusses mit dem zweiten Ausspülanschluss und nicht zur Verbindung des zweiten Ventilanschlusses mit dem ersten Ausspülanschluss ausgebildet sein bzw. diese miteinander nicht verbinden. Weiter zusätzlich oder alternativ kann oder braucht das zweite Wegeventil durch die zweite Schaltstellung nicht zur Verbindung des zweiten Zylinderanschlusses mit dem zweiten Ventilanschluss und nicht zur Verbindung des zweiten Zylinderanschlusses mit dem zweiten Ausspülanschluss ausgebildet sein bzw. diese miteinander nicht verbinden.

In einer Weiterbildung der Erfindung ist das erste Wegeventil ein erstes mindestens 3/mindestens 2-Wegeventil, insbesondere ein erstes 4/2-Wegeventil, insbesondere mit einem ersten ungenutzten Anschluss. Zusätzlich oder alternativ ist das zweite Wegeventil ein zweites mindestens 3/mindestens 2-Wegeventil, insbesondere ein zweites 4/2-Wegeventil, insbesondere mit einem zweiten ungenutzten Anschluss. Dies ermöglicht die Schaltstellungen und die Verbindungen. Insbesondere ermöglichen/ermöglicht das erste 4/2-Wegeventil und/oder das zweite 4/2-Wegeventil die Verwendung mindestens einer Standardkomponente. Somit ermöglicht dies einen kostengünstigen Aufbau des Hydraulikantriebssystems.

In einer Weiterbildung der Erfindung ist das erste Wegeventil ein erstes Cartridgeventil und/oder ein erstes Aufbauventil. Zusätzlich oder alternativ ist das zweite Wegeventil ein zweites Cartridgeventil und/oder ein zweites Aufbauventil. Dies ermöglicht einen großen Fluss und/oder einen großen Druck von Hydraulikflüssigkeit.

In einer Weiterbildung der Erfindung sind das erste Wegeventil und/oder das zweite Wegeventil elektrisch schaltbar ausgebildet. Insbesondere sind/ist das erste Wegeventil und/oder das zweite Wegeventil unbestromt selbstständig in die, insbesondere jeweilige, zweite Schaltstellung schaltend ausgebildet. Dies ermöglicht ein einfaches Schalten des ersten Wegeventils und/oder des zweiten Wegeventils. Insbesondere ermöglicht dies, insbesondere ermöglichen das erste Wegeventil in der zweiten Schaltstellung und das zweite Wegeventil in der zweiten Schaltstellung, eine Ausspül-Hydraulikflüssigkeits-Abschaltungs-Funktion. Insbesondere können/kann oder brauchen/braucht das erste Wegeventil und/oder das zweite Wegeventil nicht hydraulisch schaltbar ausgebildet sein. Zusätzlich oder alternativ kann die Formulierung "in einem unbestromten Zustand" synonym für den Begriff ''unbestromt'' verwendet werden. Alternativ können/kann das erste Wegeventil und/oder das zweite Wegeventil unbestromt selbstständig in die, insbesondere jeweilige, erste Schaltstellung schaltend ausgebildet sein.

In einer Weiterbildung der Erfindung ist das erste Wegeventil durch die erste Schaltstellung zur Verbindung einer Seite, insbesondere einer Bodenseite, des ersten Antriebszylinders mit dem zweiten Wegeventil ausgebildet. Das zweite Wegeventil ist durch die erste Schaltstellung zur Verbindung einer der Seite des ersten Antriebszylinders gleichen, insbesondere gleichartigen, Seite, insbesondere einer Bodenseite, des zweiten Antriebszylinders mit dem ersten Wegeventil ausgebildet. Dies ermöglicht, insbesondere das erste Wegeventil in der ersten Schaltstellung und das zweite Wegeventil in der ersten Schaltstellung ermöglichen, eine Verbindung der gleichen Seiten des ersten Antriebszylinders und des zweiten Antriebszylinders miteinander. Somit ermöglicht dies eine Zylinder-Sperre-Funktion, insbesondere vorteilhaft bei Verbindung der Bodenseiten des ersten Antriebszylinders und des zweiten Antriebszylinders miteinander.

In einer Weiterbildung der Erfindung weist das Hydraulikantriebssystem einen ersten Antriebskolben und einen zweiten Antriebskolben, eine erste Kolbenstange und eine zweite Kolbenstange und mindestens, insbesondere nur, einen, insbesondere einzigen, Wasserkasten auf. Der erste Antriebskolben ist in dem ersten Antriebszylinder angeordnet. Der zweite Antriebskolben ist in dem zweiten Antriebszylinder angeordnet. Die erste Kolbenstange ist an dem ersten Antriebskolben befestigt. Die zweite Kolbenstange ist an dem zweiten Antriebskolben befestigt. Des Weiteren sind die erste Kolbenstange und die zweite Kolbenstange durch den mindestens einen Wasserkasten hindurchgeführt. Die Zylinder-Sperre-Funktion, insbesondere bei Verbindung der Bodenseiten des ersten Antriebszylinders und des zweiten Antriebszylinders miteinander, ermöglicht, ein Überlaufen des mindestens einen Wasserkastens zu verhindern, insbesondere wenn ein Antriebszylinder zurückgeschoben wird. Insbesondere können der erste Antriebskolben und der zweite Antriebskolben gleichartig und/oder verschieden sein. Zusätzlich oder alternativ können die erste Kolbenstange und die zweite Kolbenstange gleichartig und/oder verschieden sein.

In einer Weiterbildung der Erfindung weist das Hydraulikantriebssystem eine Schaukelverbindung auf. Die Schaukelverbindung verbindet den ersten Antriebszylinder und den zweiten Antriebszylinder miteinander. Dies ist vorteilhaft bei Verbindung der gleichen Seiten, insbesondere der Bodenseiten, des ersten Antriebszylinders und des zweiten Antriebszylinders miteinander. Insbesondere kann die Schaukelverbindung eine von der Seite verschiedene Seite, insbesondere eine Stangenseite, des ersten Antriebszylinders und eine von der Seite verschiedene Seite, insbesondere eine Stangenseite, des zweiten Antriebszylinders miteinander verbinden. Zusätzlich oder alternativ kann die Schaukelverbindung eine Schaukelleitung aufweisen, insbesondere sein.

Insbesondere kann die Stangenseite die Seite des Antriebszylinders bezeichnen, an welcher die Kolbenstange an dem Antriebskolben befestigt sein kann. Zusätzlich oder alternativ kann die Bodenseite die abgewandte bzw. gegenüberliegende Seite des Antriebszylinders bezeichnen. Weiter zusätzlich oder alternativ können der erste Antriebskolben und der zweite Antriebskolben mittels der Schaukelverbindung, insbesondere gegenphasig, gekoppelt sein.

In einer Weiterbildung der Erfindung weist die Ausspül-Hydraulikflüssigkeits-Einrichtung einen Hydraulikflüssigkeits-Tank, insbesondere und einen Hydraulikflüssigkeits-Kühler und/oder einen Hydraulikflüssigkeits-Reiniger, auf. Dies ermöglicht eine Bevorratung bzw. Lagerung, insbesondere und eine Kühlung und/oder eine Reinigung, von, insbesondere ausgespülter, Hydraulikflüssigkeit. Insbesondere kann der Hydraulikflüssigkeits-Reiniger einen Filter aufweisen, insbesondere sein.

In einer Weiterbildung der Erfindung sind das erste Wegeventil und das zweite Wegeventil voneinander unabhängig schaltbar. Dies ermöglicht eine Vielzahl der Funktionen. Insbesondere kann der Begriff "separat" synonym für den Begriff "unabhängig" verwendet werden.

In einer Weiterbildung der Erfindung weist das Hydraulikantriebssystem eine Steuereinrichtung auf. Die Steuereinrichtung ist zum Schalten des ersten Wegeventils in die erste Schaltstellung und/oder die zweite Schaltstellung und des zweiten Wegeventils in die erste Schaltstellung und/oder die zweite Schaltstellung, insbesondere für eine Wechsel-Ausspül-Funktion, eine, insbesondere die, Ausspül-Hydraulikflüssigkeits-Abschaltungs-Funktion und/oder eine, insbesondere die, Zylinder-Sperre-Funktion, ausgebildet. Dies ermöglicht ein gutes, insbesondere einfaches und/oder kostengünstiges, Betreiben des Hydraulikantriebssystems und/oder, insbesondere somit, des Bau- und/oder Dickstoffpumpensystems. Insbesondere kann die Steuereinrichtung elektrisch sein. Zusätzlich oder alternativ kann die Steuereinrichtung einen Prozessor und/oder einen Speicher aufweisen, insbesondere sein. Weiter zusätzlich oder alternativ kann der Begriff "Stelleinrichtung" oder "Kontrolleinrichtung" synonym für den Begriff "Steuereinrichtung" verwendet werden. Weiter zusätzlich oder alternativ kann der Begriff "Einstellen", "Ansteuern" oder "Kontrollieren" synonym für den Begriff "Schalten" verwendet werden. Weiter zusätzlich oder alternativ kann das Schalten automatisch sein.

Insbesondere ermöglicht, insbesondere realisiert, die Wechsel-Ausspül-Funktion ein Ausspülen von Hydraulikflüssigkeit, insbesondere des ersten Antriebszylinders und/oder des zweiten Antriebszylinders.

Zusätzlich oder alternativ ermöglicht, insbesondere realisiert, die Ausspül-Hydraulikflüssigkeits-Abschaltungs-Funktion ein Vermeiden eines Ausspülens von Hydraulikflüssigkeit, insbesondere und einer Verbindung, insbesondere der gleichen Seiten, des ersten Antriebszylinders und des zweiten Antriebszylinders miteinander. Zusätzlich oder alternativ ermöglicht die Ausspül-Hydraulikflüssigkeits-Abschaltungs-Funktion ein verzögertes Schalten von Ventilen während eines Umsteuervorgangs. Insbesondere kann der Umsteuervorgang der kritischste Moment sein, in welchem es zu Niederdruckeinbrüchen kommen kann. Die Ausspül-Hydraulikflüssigkeits-Abschaltungs-Funktion kurz vor dem Umsteuern kann diese Niederdruckeinbrüche erheblich reduzieren oder sogar verhindern. Dies kann sich positiv auf die Lebensdauer von Hauptpumpen des Hydraulikantriebssystem auswirken.

Weiter zusätzlich oder alternativ ermöglicht die Zylinder-Sperre-Funktion, insbesondere bei Verbindung der Bodenseiten des ersten Antriebszylinders und des zweiten Antriebszylinders miteinander, ein Überlaufen des mindestens einen Wasserkastens zu verhindern, insbesondere wenn ein Antriebszylinder zurückgeschoben wird, insbesondere und ein Vermeiden eines Ausspülens von Hydraulikflüssigkeit.

In einer Ausgestaltung der Erfindung weist das Hydraulikantriebssystem mindestens einen Sensor auf. Der mindestens eine Sensor ist zur Erfassung einer Temperatur, insbesondere eines Werts der Temperatur, oder einer von der Temperatur abhängigen Temperaturgröße, insbesondere eines Werts der Temperaturgröße, und/oder eines Verschmutzungsgrads, insbesondere eines Werts des Verschmutzungsgrads, oder einer von dem Verschmutzungsgrad abhängigen Verschmutzungsgradgröße, insbesondere eines Werts der Verschmutzungsgradgröße, des Hydraulikantriebssystems und/oder von Hydraulikflüssigkeit ausgebildet. Die Steuereinrichtung ist zum Schalten, insbesondere für die Wechsel-Ausspül-Funktion, in Abhängigkeit von der erfassten Temperatur oder der erfassten Temperaturgröße und/oder dem erfassten Verschmutzungsgrad oder der erfassten Verschmutzungsgradgröße ausgebildet. Dies ermöglicht ein bedarfsabhängiges Schalten, insbesondere Ausspülen. Somit ermöglicht dies ein schnelleres Warmlaufen und/oder, insbesondere somit, einen reduzierten Verschleiß des Hydraulikantriebssystems. Somit ermöglicht dies ein gutes, insbesondere zuverlässiges und/oder kostengünstiges, Betreiben des Hydraulikantriebssystems und/oder, insbesondere somit, des Bau- und/oder Dickstoffpumpensystems. Insbesondere kann der Sensor elektrisch sein. Zusätzlich oder alternativ kann die Erfassung automatisch sein. Weiter zusätzlich oder alternativ kann die Hydraulikflüssigkeit nicht ausgespült sein.

Das erfindungsgemäße Bau- und/oder Dickstoffpumpensystem weist ein Bau- und/oder Dickstofffördersystem und ein, insbesondere das, Hydraulikantriebssystem wie vorhergehend genannt auf. Das Bau- und/oder Dickstofffördersystem ist zur Förderung von Bau- und/oder Dickstoff ausgebildet. Das Hydraulikantriebssystem ist zum Antrieb des Bau- und/oder Dickstofffördersystems ausgebildet. Insbesondere können/kann die Förderung und/oder der Antrieb automatisch sein. Zusätzlich oder alternativ Dickstoff Schlamm bezeichnen. Weiter zusätzlich oder alternativ kann Bau- und/oder Dickstoff Mörtel, Zement, Estrich, Beton und/oder Putz bezeichnen. Insbesondere kann das Bau- und/oder Dickstoffpumpensystem als Betonpumpensystem bezeichnet werden. Weiter zusätzlich oder alternativ kann das Bau- und/oder Dickstoffpumpensystem fahrbar ausgebildet sein, insbesondere als Auto-Bau- und/oder Dickstoffpumpensystem, insbesondere als LKW.

Das erfindungsgemäße Verfahren zum Betreiben eines, insbesondere des, Hydraulikantriebssystems wie vorhergehend genannt und/oder eines, insbesondere des, Bau- und/oder Dickstoffpumpensystems wie vorhergehend genannt weist, insbesondere den Schritt, auf: Schalten des ersten Wegeventils in die erste Schaltstellung oder die zweite Schaltstellung und des zweiten Wegeventils in die erste Schaltstellung oder die zweite Schaltstellung, insbesondere für eine, insbesondere die, Wechselausspül-Funktion, eine, insbesondere die, Ausspül-Hydraulikflüssigkeits-Abschaltungs-Funktion oder eine, insbesondere die, Zylindersperre-Funktion. Insbesondere können/kann das Verfahren und/oder das Betreiben und/oder das Schalten automatisch sein.

### KURZBESCHREIBUNG DER ZEICHNUNGEN

Weitere Vorteile und Aspekte der Erfindung ergeben sich aus den Ansprüchen und aus der Beschreibung von Ausführungsbeispielen der Erfindung, die nachfolgend anhand der Figuren erläutert sind. Dabei zeigen:
- Fig. 1: einen schematischen Schaltplan eines erfindungsgemäßen Hydraulikantriebssystems eines erfindungsgemäßen Bau- und/oder Dickstoffpumpensystems,
- Fig. 2: einen schematischen Schaltplan eines Ausschnitts des Hydraulikantriebssystems der Fig. 1 und eines Bau- und/oder Dickstofffördersystems des erfindungsgemäßen Bau- und/oder Dickstoffpumpensystems,
- Fig. 3: eine schematische Perspektivansicht eines Ausschnitts des Hydraulikantriebssystems der Fig. 1 aufweisend einen separaten Ventilblock, und
- Fig. 4: eine schematische Perspektivansicht eines Ausschnitts des Hydraulikantriebssystems der Fig. 1 aufweisend einen integrierten Ventilblock.

### DETAILLIERTE BESCHREIBUNG DER AUSFÜHRUNGSBEISPIELE

Fig. 1 bis 4 zeigen ein erfindungsgemäßes Hydraulikantriebssystem 1 für ein Bau- und/oder Dickstoffpumpensystem 2. Das Hydraulikantriebssystem 1 weist einen ersten Antriebszylinder 3 und einen zweiten Antriebszylinder 4, ein erstes Wegeventil 5 und ein zweites Wegeventil 6 und eine Ausspül-Hydraulikflüssigkeits-Einrichtung 7 auf. Das erste Wegeventil 5 ist durch eine erste Schaltstellung 5S1 zur Verbindung des ersten Antriebszylinders 3 mit dem zweiten Wegeventil 6 ausgebildet, insbesondere verbindet diese miteinander. Des Weiteren ist das erste Wegeventil 5 durch eine zweite Schaltstellung 5S2 zur Verbindung des zweiten Wegeventils 6 mit der Ausspül-Hydraulikflüssigkeits-Einrichtung 7 ausgebildet, insbesondere verbindet diese miteinander. Das zweite Wegeventil 6 ist durch eine erste Schaltstellung 6S1 zur Verbindung des zweiten Antriebszylinders 4 mit dem ersten Wegeventil 5 ausgebildet, insbesondere verbindet diese miteinander. Außerdem ist das zweite Wegeventil 6 durch eine zweite Schaltstellung 6S2 zur Verbindung des ersten Wegeventils 5 mit der Ausspül-Hydraulikflüssigkeits-Einrichtung 7 ausgebildet, insbesondere verbindet diese miteinander.

Im Detail ist das erste Wegeventil 5 durch die erste Schaltstellung 5S1 nicht zur Verbindung des ersten Antriebszylinders 3 mit der Ausspül-Hydraulikflüssigkeits-Einrichtung 7 und nicht zur Verbindung des zweiten Wegeventils 6 mit der Ausspül-Hydraulikflüssigkeits-Einrichtung 7 ausgebildet, insbesondere verbindet nicht diese miteinander. Zusätzlich oder alternativ ist das erste Wegeventil 5 durch die zweite Schaltstellung 5S2 nicht zur Verbindung des ersten Antriebszylinders 3 mit dem zweiten Wegeventil 6 und nicht zur Verbindung des ersten Antriebszylinders 3 mit der Ausspül-Hydraulikflüssigkeits-Einrichtung 7 ausgebildet, insbesondere verbindet nicht diese miteinander. Weiter zusätzlich oder alternativ ist das zweite Wegeventil 6 durch die erste Schaltstellung 6S1 nicht zur Verbindung des zweiten Antriebszylinders 4 mit der Ausspül-Hydraulikflüssigkeits-Einrichtung 7 und nicht zur Verbindung des ersten Wegeventils 5 mit der Ausspül-Hydraulikflüssigkeits-Einrichtung 7 ausgebildet, insbesondere verbindet nicht diese miteinander. Weiter zusätzlich oder alternativ ist das zweite Wegeventil 6 durch die zweite Schaltstellung 6S2 nicht zur Verbindung des zweiten Antriebszylinders 4 mit dem ersten Wegeventil 5 und nicht zur Verbindung des zweiten Antriebszylinders 4 mit der Ausspül-Hydraulikflüssigkeits-Einrichtung 7 ausgebildet, insbesondere verbindet nicht diese miteinander.

Zudem ist ein erster Zylinderanschluss 51 des ersten Wegeventils 5 mit dem ersten Antriebszylinder 3 verbunden. Ein zweiter Zylinderanschluss 61 des zweiten Wegeventils 6 ist mit dem zweiten Antriebszylinder 4 verbunden. Ein erster Ausspülanschluss 52 des ersten Wegeventils 5 ist mit der Ausspül-Hydraulikflüssigkeits-Einrichtung 7 verbunden. Ein zweiter Ausspülanschluss 62 des zweiten Wegeventils 6 ist mit der Ausspül-Hydraulikflüssigkeits-Einrichtung 7 verbunden. Ein erster Ventilanschluss 53 des ersten Wegeventils 5 und ein zweiter Ventilanschluss 63 des zweiten Wegeventils 6 sind miteinander verbunden. Das erste Wegeventil 5 ist durch die erste Schaltstellung 5S1 zur Verbindung des ersten Zylinderanschlusses 51 mit dem ersten Ventilanschluss 53 ausgebildet, insbesondere verbindet diese miteinander. Des Weiteren ist das erste Wegeventil 5 durch die zweite Schaltstellung 5S2 zur Verbindung des ersten Ventilanschlusses 53 mit dem ersten Ausspülanschluss 52 ausgebildet, insbesondere verbindet diese miteinander. Das zweite Wegeventil 6 ist durch die erste Schaltstellung 6S1 zur Verbindung des zweiten Zylinderanschlusses 61 mit dem zweiten Ventilanschluss 63 ausgebildet, insbesondere verbindet diese miteinander. Außerdem ist das zweite Wegeventil 6 durch die zweite Schaltstellung 6S2 zur Verbindung des zweiten Ventilanschlusses 63 mit dem zweiten Ausspülanschluss 62 ausgebildet, insbesondere verbindet diese miteinander.

Weiter ist das erste Wegeventil 5 ein erstes mindestens 3/mindestens 2-Wegeventil 5', insbesondere ein erstes 4/2-Wegeventil 5", insbesondere mit einem ersten ungenutzten Anschluss 54. Zusätzlich oder alternativ ist das zweite Wegeventil 6 ein zweites mindestens 3/mindestens 2-Wegeventil 6', insbesondere ein zweites 4/2-Wegeventil 6", insbesondere mit einem zweiten ungenutzten Anschluss 64.

Zudem ist das erste Wegeventil 5 ein erstes Cartridgeventil 5"' und/oder ein erstes Aufbauventil 5"". Zusätzlich oder alternativ ist das zweite Wegeventil 6 ein zweites Cartridgeventil 6‴ und/oder ein zweites Aufbauventil 6"".

Des Weiteren sind das erste Wegeventil 5 und/oder das zweite Wegeventil 6 elektrisch schaltbar ausgebildet. Insbesondere sind/ist das erste Wegeventil 5 und/oder das zweite Wegeventil 6 unbestromt selbstständig in die zweite Schaltstellung 5S2, 6S2 schaltend ausgebildet.

Außerdem ist das erste Wegeventil 5 durch die erste Schaltstellung 5S1 zur Verbindung einer Seite 3S, insbesondere einer Bodenseite 3BS, des ersten Antriebszylinders 3 mit dem zweiten Wegeventil 6 ausgebildet. Das zweite Wegeventil 6 ist durch die erste Schaltstellung 6S1 zur Verbindung einer der Seite 3S des ersten Antriebszylinders 3 gleichen Seite 4S, insbesondere einer Bodenseite 4BS, des zweiten Antriebszylinders 4 mit dem ersten Wegeventil 5 ausgebildet.

Weiter weist das Hydraulikantriebssystem 1 einen ersten Antriebskolben11 und einen zweiten Antriebskolben 12, eine erste Kolbenstange 13 und eine zweite Kolbenstange 14 und mindestens einen Wasserkasten 15 auf. Der erste Antriebskolben 11 ist in dem ersten Antriebszylinder 3 angeordnet. Der zweite Antriebskolben 12 ist in dem zweiten Antriebszylinder 4 angeordnet. Die erste Kolbenstange 13 ist an dem ersten Antriebskolben 11 befestigt. Die zweite Kolbenstange 14 ist an dem zweiten Antriebskolben 12 befestigt. Des Weiteren sind die erste Kolbenstange 13 und die zweite Kolbenstange 14 durch den mindestens einen Wasserkasten 15 hindurchgeführt.

Zudem weist das Hydraulikantriebssystem 1 eine Schaukelverbindung 16 auf. Die Schaukelverbindung 16 verbindet den ersten Antriebszylinder 3 und den zweiten Antriebszylinder 4 miteinander.

Insbesondere verbindet die Schaukelverbindung 16 eine Stangenseite 3TS des ersten Antriebszylinders 3 und eine Stangenseite 4TS des zweiten Antriebszylinders 4 miteinander.

Des Weiteren weist die Ausspül-Hydraulikflüssigkeits-Einrichtung 7 einen Hydraulikflüssigkeits-Tank 17, insbesondere und einen Hydraulikflüssigkeits-Kühler 18 und/oder einen Hydraulikflüssigkeits-Reiniger 19, auf.

Außerdem sind das erste Wegeventil 3 und das zweite Wegeventil 4 voneinander unabhängig schaltbar.

Weiter weist das Hydraulikantriebssystem 1 eine Steuereinrichtung 20 auf. Die Steuereinrichtung 20 ist zum Schalten des ersten Wegeventils 5 in die erste Schaltstellung 5S1 und/oder die zweite Schaltstellung und des zweiten Wegeventils 6 in die erste Schaltstellung 6S1 und/oder die zweite Schaltstellung, insbesondere für eine Wechsel-Ausspül-Funktion WAF, eine Ausspül-Hydraulikflüssigkeits-Abschaltungs-Funktion AHAF und/oder eine Zylinder-Sperre-Funktion ZSF, ausgebildet, insbesondere schaltet.

Insbesondere ermöglichen, insbesondere realisieren, das erste Wegeventil 5 in der ersten Schaltstellung 5S1 und das zweite Wegeventil 6 in der zweiten Schaltstellung 6S2 die Wechsel-Ausspül-Funktion WAF, insbesondere für den ersten Antriebszylinder 3. Die Wechsel-Ausspül-Funktion WAF ermöglicht, insbesondere realisiert, ein Ausspülen, insbesondere eines Flusses, von Hydraulikflüssigkeit HF, insbesondere von dem ersten Antriebszylinder 3 zu dem ersten Wegeventil 5, von dem ersten Wegeventil 5 zu dem zweiten Wegeventil 6 und von dem zweiten Wegeventil 6 zu der Ausspül-Hydraulikflüssigkeits-Einrichtung 7.

Zusätzlich oder alternativ ermöglichen, insbesondere realisieren, das erste Wegeventil 5 in der zweiten Schaltstellung 5S2 und das zweite Wegeventil 6 in der ersten Schaltstellung 6S2 die Wechsel-Ausspül-Funktion WAF, insbesondere für den zweiten Antriebszylinder 4. Die Wechsel-Ausspül-Funktion WAF ermöglicht, insbesondere realisiert, ein Ausspülen, insbesondere eines Flusses, von Hydraulikflüssigkeit HF, insbesondere von dem zweiten Antriebszylinder 4 zu dem zweiten Wegeventil 6, von dem zweiten Wegeventil 6 zu dem ersten Wegeventil 5 und von dem ersten Wegeventil 5 zu der Ausspül-Hydraulikflüssigkeits-Einrichtung 7.

Insbesondere ist die Steuereinrichtung 20 zum Schalten der Wechsel-Ausspül-Funktion WAF für den ersten Antriebszylinder 3 und den zweiten Antriebszylinder 4 zyklisch miteinander getauscht ausgebildet, insbesondere während eines Betreibens des Hydraulikantriebssystems 1 und/oder des Bau- und/oder Dickstoffpumpensystems 2.

Weiter zusätzlich oder alternativ ermöglichen, insbesondere realisieren, das erste Wegeventil 5 in der zweiten Schaltstellung 5S2 und das zweite Wegeventil 6 in der zweiten Schaltstellung 6S2 die Ausspül-Hydraulikflüssigkeits-Abschaltungs-Funktion AHAF. Die Ausspül-Hydraulikflüssigkeits-Abschaltungs-Funktion AHAF ermöglicht, insbesondere realisiert, ein Vermeiden eines Ausspülens, insbesondere eines Flusses, von Hydraulikflüssigkeit HF, insbesondere von dem ersten Antriebszylinder 3 und/oder dem zweiten Antriebszylinder 4 zu der Ausspül-Hydraulikflüssigkeits-Einrichtung 7.

Weiter zusätzlich oder alternativ ermöglichen, insbesondere realisieren, das erste Wegeventil 5 in der ersten Schaltstellung 5S1 und das zweite Wegeventil 6 in der ersten Schaltstellung 6S1 die Zylinder-Sperre-Funktion ZSF. Die Zylinder-Sperre-Funktion ZSF ermöglicht, insbesondere realisiert, eine Verbindung der gleichen Seiten 3S, 4S, insbesondere der Bodenseiten 3BS, 4BS, des ersten Antriebszylinders 3 und des zweiten Antriebszylinders 4 miteinander, und/oder, insbesondere somit, einen Fluss von Hydraulikflüssigkeit HF von dem ersten Antriebszylinder 3 zu dem ersten Wegeventil 5, von dem ersten Wegeventil 5 zu dem zweiten Wegeventil 6 und von dem zweiten Wegeventil 6 zu dem zweiten Antriebszylinder 4, und/oder von dem zweiten Antriebszylinder 4 zu dem zweiten Wegeventil 6, von dem zweiten Wegeventil 6 zu dem ersten Wegeventil 5 und von dem ersten Wegeventil 5 zu dem ersten Antriebszylinder 3.

Insbesondere ist die Steuereinrichtung 20 zum Schalten der Zylinder-Sperre-Funktion ZSF nicht während eines Betreibens des Hydraulikantriebssystems 1 und/oder des Bau- und/oder Dickstoffpumpensystems 2 ausgebildet, insbesondere bei abgestelltem Dieselmotor des LKWs.

Zudem weist das Hydraulikantriebssystem 1 mindestens einen Sensor 21 auf. Der mindestens eine Sensor 21 ist zur Erfassung einer Temperatur T oder einer von der Temperatur abhängigen Temperaturgröße und/oder eines Verschmutzungsgrads VG oder einer von dem Verschmutzungsgrad abhängigen Verschmutzungsgradgröße des Hydraulikantriebssystems 1 und/oder von Hydraulikflüssigkeit HF ausgebildet, insbesondere erfasst. Die Steuereinrichtung ist zum Schalten, insbesondere für die Wechsel-Ausspül-Funktion WAF, in Abhängigkeit von der erfassten Temperatur T oder der erfassten Temperaturgröße und/oder dem erfassten Verschmutzungsgrad VG oder der erfassten Verschmutzungsgradgröße ausgebildet, insbesondere schaltet.

Im Übrigen weist das Hydraulikantriebssystem 1 mindestens eine Speisepumpe 22 und/oder mindestens eine Antriebspumpe 23 auf. Die Speisepumpe 22 ist zur, insbesondere automatischen, Einspeisung, insbesondere von einem Fluss, von Hydraulikflüssigkeit HF von der Ausspül-Hydraulikflüssigkeits-Einrichtung 7, insbesondere dem Hydraulikflüssigkeits-Tank 17, und/oder zu dem ersten Antriebszylinder 3 und/oder dem zweiten Antriebszylinder 4 ausgebildet, insbesondere speist ein. Zusätzlich oder alternativ ist die Antriebspumpe 23 zur, insbesondere automatischen, Erzeugung eines Flusses, insbesondere eines Antriebsflusses, von Hydraulikflüssigkeit HF zur, insbesondere automatischen, Bewegung des ersten Antriebskolbens 11 und/oder des zweiten Antriebskolbens 12 ausgebildet, insbesondere erzeugt und bewegt somit.

Insbesondere bilden die Ausspül-Hydraulikflüssigkeits-Einrichtung 7, insbesondere der Hydraulikflüssigkeits-Tank 17, die Speisepumpe 22, die Antriebspumpe 23, der erste Antriebszylinder 3 und der zweite Antriebszylinder 4, insbesondere mittels der Schaukelverbindung 16, das erste Wegeventil 5 und das zweite Wegeventil 6 und/oder die Ausspül-Hydraulikflüssigkeits-Einrichtung 7, insbesondere der Hydraulikflüssigkeits-Tank 17, einen Antriebskreis für Hydraulikflüssigkeit HF.

Des Weiteren sind in dem gezeigten Ausführungsbeispiel das erste Wegeventil 5 und das zweite Wegeventil 6 in einem, insbesondere gemeinsamen, Ventil- bzw. Steuerblock ein- bzw. aufgebaut. In alternativen Ausführungsbeispielen können oder brauchen das erste Wegeventil und das zweite Wegeventil nicht einem Ventilblock eingebaut sein.

In Fig. 3 ist der Ventilblock separat bzw. getrennt von dem ersten Antriebszylinder 3 und dem zweiten Antriebszylinder 4.

In Fig. 4 sind der Ventilblock, der erste Antriebszylinder 3 und der zweite Antriebszylinder 4 integriert. In anderen Worten: Das erste Wegeventil 5 und das zweite Wegeventil 6 sind in einem Anschlussblock direkt an dem ersten Antriebszylinder 3 und dem zweiten Antriebszylinder 4 integriert. Dies ermöglicht, sich Verbindungsleitungen und den zusätzlichen Block zu sparen. Insbesondere werden alle Bohrungen direkt in den "großen Anschlussblock" an dem ersten Antriebszylinder 3 und dem zweiten Antriebszylinder 4 integriert. Es gibt, insbesondere nur noch, einen Anschluss nach außen, der zu der Ausspül-Hydraulikflüssigkeits-Einrichtung 7, insbesondere dem Hydraulikflüssigkeits-Tank 17 und/oder dem Hydraulikflüssigkeits-Kühler 18 und/oder dem Hydraulikflüssigkeits-Reiniger 19, führt.

Fig. 1 bis 4 zeigen das erfindungsgemäße Bau- und/oder Dickstoffpumpensystem 2. Das Bau- und/oder Dickstoffpumpensystem 2 weist ein Bau- und/oder Dickstofffördersystem 30 und das Hydraulikantriebssystem 1 auf. Das Bau- und/oder Dickstofffördersystem 30 ist zur Förderung von Bau- und/oder Dickstoff BDS ausgebildet, insbesondere fördert. Das Hydraulikantriebssystem 1 ist zum Antrieb des Bau- und/oder Dickstofffördersystems 30 ausgebildet, insbesondere treibt an.

Im Detail weist das Bau- und/oder Dickstofffördersystem 30 einen ersten Förderzylinder und einen zweiten Förderzylinder und einen ersten Förderkolben und einen zweiten Förderkolben auf. Der erste Förderkolben ist in dem ersten Förderzylinder angeordnet. Der zweite Förderkolben ist in dem zweiten Förderzylinder angeordnet. An dem ersten Förderkolben ist die erste Kolbenstange 13 zur Bewegungskopplung mit dem ersten Antriebskolben 11 befestigt. An dem zweiten Förderkolben ist die zweite Kolbenstange 14 zur Bewegungskopplung mit dem zweiten Antriebskolben 12 befestigt.

Im Übrigen wird bezüglich des Hydraulikantriebssystems 1, des Bau- und/oder Dickstoffpumpensystems 2 und/oder des Bau- und/oder Dickstofffördersystems 30 auf die Fachliteratur verwiesen.

Fig. 1 zeigt ein erfindungsgemäßes Verfahren zum Betreiben des Hydraulikantriebssystems 1 und/oder des Bau- und/oder Dickstoffpumpensystems 2. Das Verfahren weist auf: Schalten des ersten Wegeventils 5 in die erste Schaltstellung 5S1 oder die zweite Schaltstellung 5S2 und des zweiten Wegeventils 6 in die erste Schaltstellung 6S1 oder die zweite Schaltstellung 6S2, insbesondere für die Wechselausspül-Funktion WAF, die Ausspül-Hydraulikflüssigkeits-Abschaltungs-Funktion AHAF oder die Zylindersperre-Funktion ZSF, insbesondere mittels der Steuereinrichtung 20.

Im Übrigen weist die Steuereinrichtung 20 mit dem ersten Wegeventil 5 und/oder dem zweiten Wegeventil 6 und/oder dem mindestens einen Sensor 21 und/oder der Speisepumpe 22 und/oder der Antriebspumpe 23, insbesondere jeweils, eine, insbesondere elektrische, Verbindung, insbesondere Schalt- bzw. Signalverbindung, auf.

Wie die gezeigten und vorhergehend genannten Ausführungsbeispiele deutlich machen, stellt die Erfindung ein vorteilhaftes Hydraulikantriebssystem für ein Bau- und/oder Dickstoffpumpensystem, ein vorteilhaftes Bau- und/oder Dickstoffpumpensystem aufweisend ein solches Hydraulikantriebssystem und ein vorteilhaftes Verfahren zum Betreiben eines solchen Hydraulikantriebssystems und/oder eines solchen Bau- und/oder Dickstoffpumpensystems bereit, das jeweils verbesserte Eigenschaften aufweist.

## Patentansprüche

1. Hydraulikantriebssystem (1) für ein Bau- und/oder Dickstoffpumpensystem (2),
- wobei das Hydraulikantriebssystem (1) einen ersten Antriebszylinder (3) und einen zweiten Antriebszylinder (4),
- ein erstes Wegeventil (5) und ein zweites Wegeventil (6), und
- eine Ausspül-Hydraulikflüssigkeits-Einrichtung (7) aufweist,
- wobei das erste Wegeventil (5) durch eine erste Schaltstellung (5S1) zur Verbindung des ersten Antriebszylinders (3) mit dem zweiten Wegeventil (6) ausgebildet ist,
- **dadurch gekennzeichnet, dass** das erste Wegeventil (5) durch eine zweite Schaltstellung (5S2) zur Verbindung des zweiten Wegeventils (6) mit der Ausspül-Hydraulikflüssigkeits-Einrichtung (7) ausgebildet ist, und
- wobei das zweite Wegeventil (6) durch eine erste Schaltstellung (6S1) zur Verbindung des zweiten Antriebszylinders (4) mit dem ersten Wegeventil (5) und eine zweite Schaltstellung (6S2) zur Verbindung des ersten Wegeventils (5) mit der Ausspül-Hydraulikflüssigkeits-Einrichtung (7) ausgebildet ist.

2. Hydraulikantriebssystem (1) nach dem vorhergehenden Anspruch,
- wobei das erste Wegeventil (5) durch die erste Schaltstellung (5S1) nicht zur Verbindung des ersten Antriebszylinders (3) mit der Ausspül-Hydraulikflüssigkeits-Einrichtung (7) und nicht zur Verbindung des zweiten Wegeventils (6) mit der Ausspül-Hydraulikflüssigkeits-Einrichtung (7) und/oder die zweite Schaltstellung (5S2) nicht zur Verbindung des ersten Antriebszylinders (3) mit dem zweiten Wegeventil (6) und nicht zur Verbindung des ersten Antriebszylinders (3) mit der Ausspül-Hydraulikflüssigkeits-Einrichtung (7) ausgebildet ist, und/oder
- wobei das zweite Wegeventil (6) durch die erste Schaltstellung (6S1) nicht zur Verbindung des zweiten Antriebszylinders (4) mit der Ausspül-Hydraulikflüssigkeits-Einrichtung (7) und nicht zur Verbindung des ersten Wegeventils (5) mit der Ausspül-Hydraulikflüssigkeits-Einrichtung (7) und/oder die zweite Schaltstellung (6S2) nicht zur Verbindung des zweiten Antriebszylinders (4) mit dem ersten Wegeventil (5) und nicht zur Verbindung des zweiten Antriebszylinders (4) mit der Ausspül-Hydraulikflüssigkeits-Einrichtung (7) ausgebildet ist.

3. Hydraulikantriebssystem (1) nach einem der vorhergehenden Ansprüche,
- wobei ein erster Zylinderanschluss (51) des ersten Wegeventils (5) mit dem ersten Antriebszylinder (3) verbunden ist, und wobei ein zweiter Zylinderanschluss (61) des zweiten Wegeventils (6) mit dem zweiten Antriebszylinder (4) verbunden ist,
- wobei ein erster Ausspülanschluss (52) des ersten Wegeventils (5) mit der Ausspül-Hydraulikflüssigkeits-Einrichtung (7) verbunden ist, und wobei ein zweiter Ausspülanschluss (62) des zweiten Wegeventils (6) mit der Ausspül-Hydraulikflüssigkeits-Einrichtung (7) verbunden ist, und
- wobei ein erster Ventilanschluss (53) des ersten Wegeventils (5) und ein zweiter Ventilanschluss (63) des zweiten Wegeventils (6) miteinander verbunden sind,
- wobei das erste Wegeventil (5) durch die erste Schaltstellung (5S1) zur Verbindung des ersten Zylinderanschlusses (51) mit dem ersten Ventilanschluss (53) und die zweite Schaltstellung (5S2) zur Verbindung des ersten Ventilanschlusses (53) mit dem ersten Ausspülanschluss (52) ausgebildet ist, und
- wobei das zweite Wegeventil (6) durch die erste Schaltstellung (6S1) zur Verbindung des zweiten Zylinderanschlusses (61) mit dem zweiten Ventilanschluss (63) und die zweite Schaltstellung (6S2) zur Verbindung des zweiten Ventilanschlusses (63) mit dem zweiten Ausspülanschluss (62) ausgebildet ist.

4. Hydraulikantriebssystem (1) nach einem der vorhergehenden Ansprüche,
- wobei das erste Wegeventil (5) ein erstes mindestens 3/mindestens 2-Wegeventil (5'), insbesondere ein erstes 4/2-Wegeventil (5"), insbesondere mit einem ersten ungenutzten Anschluss (54), ist, und/oder
- wobei das zweite Wegeventil (6) ein zweites mindestens 3/mindestens 2-Wegeventil (6'), insbesondere ein zweites 4/2-Wegeventil (6"), insbesondere mit einem zweiten ungenutzten Anschluss (64), ist.

5. Hydraulikantriebssystem (1) nach einem der vorhergehenden Ansprüche,
- wobei das erste Wegeventil (5) ein erstes Cartridgeventil (5"') und/oder ein erstes Aufbauventil (5"") ist, und/oder
- wobei das zweite Wegeventil (6) ein zweites Cartridgeventil (6"') und/oder ein zweites Aufbauventil (6"") ist.

6. Hydraulikantriebssystem (1) nach einem der vorhergehenden Ansprüche,
- wobei das erste Wegeventil (5) und/oder das zweite Wegeventil (6) elektrisch schaltbar ausgebildet sind/ist, insbesondere wobei das erste Wegeventil (5) und/oder das zweite Wegeventil (6) unbestromt selbstständig in die zweite Schaltstellung (5S2, 6S2) schaltend ausgebildet sind/ist.

7. Hydraulikantriebssystem (1) nach einem der vorhergehenden Ansprüche,
- wobei das erste Wegeventil (5) durch die erste Schaltstellung (5S1) zur Verbindung einer Seite (3S), insbesondere einer Bodenseite (3BS), des ersten Antriebszylinders (3) mit dem zweiten Wegeventil (6) ausgebildet ist, und
- wobei das zweite Wegeventil (6) durch die erste Schaltstellung (6S1) zur Verbindung einer der Seite (3S) des ersten Antriebszylinders (3) gleichen Seite (4S), insbesondere einer Bodenseite (4BS), des zweiten Antriebszylinders (4) mit dem ersten Wegeventil (5) ausgebildet ist.

8. Hydraulikantriebssystem (1) nach einem der vorhergehenden Ansprüche, wobei das Hydraulikantriebssystem (1) aufweist:
- einen ersten Antriebskolben (11) und einen zweiten Antriebskolben (12), wobei der erste Antriebskolben (11) in dem ersten Antriebszylinder (3) angeordnet ist, und wobei der zweite Antriebskolben (12) in dem zweiten Antriebszylinder (4) angeordnet ist,
- eine erste Kolbenstange (13) und eine zweite Kolbenstange (14), wobei die erste Kolbenstange (13) an dem ersten Antriebskolben (11) befestigt ist, und wobei die zweite Kolbenstange (14) an dem zweiten Antriebskolben (12) befestigt ist, und
- mindestens einen Wasserkasten (15), wobei die erste Kolbenstange (13) und die zweite Kolbenstange (14) durch den mindestens einen Wasserkasten (15) hindurchgeführt sind.

9. Hydraulikantriebssystem (1) nach einem der vorhergehenden Ansprüche,
- wobei das Hydraulikantriebssystem (1) eine Schaukelverbindung (16) aufweist, wobei die Schaukelverbindung (16) den ersten Antriebszylinder (3) und den zweiten Antriebszylinder (4) miteinander verbindet.

10. Hydraulikantriebssystem (1) nach einem der vorhergehenden Ansprüche,
- wobei die Ausspül-Hydraulikflüssigkeits-Einrichtung (7) einen Hydraulikflüssigkeits-Tank (17), insbesondere und einen Hydraulikflüssigkeits-Kühler (18) und/oder einen Hydraulikflüssigkeits-Reiniger (19), aufweist.

11. Hydraulikantriebssystem (1) nach einem der vorhergehenden Ansprüche,
- wobei das erste Wegeventil (3) und das zweite Wegeventil (4) voneinander unabhängig schaltbar sind.

12. Hydraulikantriebssystem (1) nach einem der vorhergehenden Ansprüche,
- wobei das Hydraulikantriebssystem (1) eine Steuereinrichtung (20) aufweist, wobei die Steuereinrichtung (20) zum Schalten des ersten Wegeventils (5) in die erste Schaltstellung (5S1) und/oder die zweite Schaltstellung und des zweiten Wegeventils (6) in die erste Schaltstellung (6S1) und/oder die zweite Schaltstellung, insbesondere für eine Wechsel-Ausspül-Funktion (WAF), eine Ausspül-Hydraulikflüssigkeits-Abschaltungs-Funktion (AHAF) und/oder eine Zylinder-Sperre-Funktion (ZSF), ausgebildet ist.

13. Hydraulikantriebssystem (1) nach dem vorhergehenden Anspruch,
- wobei das Hydraulikantriebssystem (1) mindestens einen Sensor (21) aufweist, wobei der mindestens eine Sensor (21) zur Erfassung einer Temperatur (T) oder einer von der Temperatur abhängigen Temperaturgröße und/oder eines Verschmutzungsgrads (VG) oder einer von dem Verschmutzungsgrad abhängigen Verschmutzungsgradgröße des Hydraulikantriebssystems (1) und/oder von Hydraulikflüssigkeit (HF) ausgebildet ist, und
- wobei die Steuereinrichtung (20) zum Schalten, insbesondere für die Wechsel-Ausspül-Funktion (WAF), in Abhängigkeit von der erfassten Temperatur (T) oder der erfassten Temperaturgröße und/oder dem erfassten Verschmutzungsgrad (VG) oder der erfassten Verschmutzungsgradgröße ausgebildet ist.

14. Bau- und/oder Dickstoffpumpensystem (2), aufweisend:
- ein Bau- und/oder Dickstofffördersystem (30), wobei das Bau- und/oder Dickstofffördersystem (30) zur Förderung von Bau- und/oder Dickstoff (BDS) ausgebildet ist, und
- ein Hydraulikantriebssystem (1) nach einem der vorhergehenden Ansprüche, wobei das Hydraulikantriebssystem (1) zum Antrieb des Bau- und/oder Dickstofffördersystems (30) ausgebildet ist.

15. Verfahren zum Betreiben eines Hydraulikantriebssystems (1) nach einem der Ansprüche 1 bis 13 und/oder eines Bau- und/oder Dickstoffpumpensystems (2) nach Anspruch 14, wobei das Verfahren aufweist:
- Schalten des ersten Wegeventils (5) in die erste Schaltstellung (5S1) oder die zweite Schaltstellung (5S2) und des zweiten Wegeventils (6) in die erste Schaltstellung (6S1) oder die zweite Schaltstellung (6S2), insbesondere für eine Wechselausspül-Funktion (WAF), eine Ausspül-Hydraulikflüssigkeits-Abschaltungs-Funktion (AHAF) oder eine Zylindersperre-Funktion (ZSF).

## Claims

1. A hydraulic drive system (1) for a construction and/or thick matter pump system (2),
- wherein the hydraulic drive system (1) has a first drive cylinder (3) and a second drive cylinder (4),
- a first directional control valve (5) and a second directional control valve (6), and
- a flushing hydraulic fluid device (7),
- wherein the first directional control valve (5) is configured by a first switching position (5S1) for connecting the first drive cylinder (3) to the second directional control valve (6),
- **characterized in that** the first directional control valve (5) is configured by a second switching position (5S2) for connecting the second directional control valve (6) to the flushing hydraulic fluid device (7), and
- wherein the second directional control valve (6) is configured by a first switching position (6S1) for connecting the second drive cylinder (4) to the first directional control valve (5) and a second switching position (6S2) for connecting the first directional control valve (5) to the flushing hydraulic fluid device (7).

2. The hydraulic drive system (1) as claimed in the preceding claim,
- wherein the first directional control valve (5) is configured by the first switching position (5S1) not for connecting the first drive cylinder (3) to the flushing hydraulic fluid device (7) and not for connecting the second directional control valve (6) to the flushing hydraulic fluid device (7) and/or the second switching position (5S2) not for connecting the first drive cylinder (3) to the second directional control valve (6) and not for connecting the first drive cylinder (3) to the flushing hydraulic fluid device (7), and/or
- wherein the second directional control valve (6) is configured by the first switching position (6S1) not for connecting the second drive cylinder (4) to the flushing hydraulic fluid device (7) and not for connecting the first directional control valve (5) to the flushing hydraulic fluid device (7) and/or the second switching position (6S2) not for connecting the second drive cylinder (4) to the first directional control valve (5) and not for connecting the second drive cylinder (4) to the flushing hydraulic fluid device (7).

3. The hydraulic drive system (1) as claimed in either of the preceding claims,
- wherein a first cylinder port (51) of the first directional control valve (5) is connected to the first drive cylinder (3), and wherein a second cylinder port (61) of the second directional control valve (6) is connected to the second drive cylinder (4),
- wherein a first flushing port (52) of the first directional control valve (5) is connected to the flushing hydraulic fluid device (7), and wherein a second flushing port (62) of the second directional control valve (6) is connected to the flushing hydraulic fluid device (7), and
- wherein a first valve port (53) of the first directional control valve (5) and a second valve port (63) of the second directional control valve (6) are connected to each other,
- wherein the first directional control valve (5) is configured by the first switching position (5S1) for connecting the first cylinder port (51) to the first valve port (53) and the second switching position (5S2) for connecting the first valve port (53) to the first flushing port (52), and
- wherein the second directional control valve (6) is configured by the first switching position (6S1) for connecting the second cylinder port (61) to the second valve port (63) and the second switching position (6S2) for connecting the second valve port (63) to the second flushing port (62).

4. The hydraulic drive system (1) as claimed in any one of the preceding claims,
- wherein the first directional control valve (5) is a first at least 3/at least 2-way directional control valve (5'), in particular a first 4/2-way directional control valve (5''), in particular having a first unused port (54), and/or
- wherein the second directional control valve (6) is a second at least 3/at least 2-way directional control valve (6'), in particular a second 4/2-way directional control valve (6''), in particular having a second unused port (64).

5. The hydraulic drive system (1) as claimed in any one of the preceding claims,
- wherein the first directional control valve (5) is a first cartridge valve (5''') and/or a first unit-type valve (5''''), and/or
- wherein the second directional control valve (6) is a second cartridge valve (6‴) and/or a second unit-type valve (6ʺʺ).

6. The hydraulic drive system (1) as claimed in any one of the preceding claims,
- wherein the first directional control valve (5) and/or the second directional control valve (6) are/is configured to be electrically switchable, in particular wherein the first directional control valve (5) and/or the second directional control valve (6) are/is configured to switch independently unenergized into the second switching position (5S2, 6S2) .

7. The hydraulic drive system (1) as claimed in any one of the preceding claims,
- wherein the first directional control valve (5) is configured by the first switching position (5S1) for connecting a side (3S), in particular a bottom side (3BS), of the first drive cylinder (3) to the second directional control valve (6), and
- wherein the second directional control valve (6) is configured by the first switching position (6S1) for connecting a side (4S), which is identical to the side (3S) of the first drive cylinder (3), in particular a bottom side (4BS), of the second drive cylinder (4) to the first directional control valve (5).

8. The hydraulic drive system (1) as claimed in any one of the preceding claims, wherein the hydraulic drive system (1) has:
- a first drive piston (11) and a second drive piston (12), wherein the first drive piston (11) is arranged in the first drive cylinder (3), and wherein the second drive piston (12) is arranged in the second drive cylinder (4),
- a first piston rod (13) and a second piston rod (14), wherein the first piston rod (13) is fastened to the first drive piston (11), and wherein the second piston rod (14) is fastened to the second drive piston (12), and
- at least one water tank (15), wherein the first piston rod (13) and the second piston rod (14) are guided through the at least one water tank (15).

9. The hydraulic drive system (1) as claimed in any one of the preceding claims,
- wherein the hydraulic drive system (1) has an oscillation connection (16), wherein the oscillation connection (16) connects the first drive cylinder (3) and the second drive cylinder (4) to each other.

10. The hydraulic drive system (1) as claimed in any one of the preceding claims,
- wherein the flushing hydraulic fluid device (7) has a hydraulic fluid tank (17), in particular and a hydraulic fluid cooler (18) and/or a hydraulic fluid cleaner (19).

11. The hydraulic drive system (1) as claimed in any one of the preceding claims,
- wherein the first directional control valve (3) and the second directional control valve (4) are switchable independently of each other.

12. The hydraulic drive system (1) as claimed in any one of the preceding claims,
- wherein the hydraulic drive system (1) has a control device (20), wherein the control device (20) is configured for switching the first directional control valve (5) into the first switching position (5S1) and/or the second switching position and the second directional control valve (6) into the first switching position (6S1) and/or into the second switching position, in particular for an alternating flushing function (WAF), a flushing hydraulic fluid shut-off function (AHAF) and/or a cylinder lock function (ZSF).

13. The hydraulic drive system (1) as claimed in the preceding claim,
- wherein the hydraulic drive system (1) has at least one sensor (21), wherein the at least one sensor (21) is configured for detecting a temperature (T) or a temperature variable, which is dependent on the temperature, and/or a degree of contamination (VG) or a degree of contamination variable, which is dependent on the degree of contamination, of the hydraulic drive system (1) and/or hydraulic fluid (HF), and
- wherein the control device (20) is configured for switching, in particular for the alternating flushing function (WAF), depending on the detected temperature (T) or the detected temperature variable and/or the detected degree of contamination (VG) or the detected degree of contamination variable.

14. A construction and/or thick matter pump system (2), having:
- a construction and/or thick matter conveying system (30), wherein the construction and/or thick matter conveying system (30) is configured for conveying construction and/or thick matter (BDS), and
- a hydraulic drive system (1) as claimed in any one of the preceding claims, wherein the hydraulic drive system (1) is configured for driving the construction and/or thick matter conveying system (30) .

15. A method for operating a hydraulic drive system (1) as claimed in any one of claims 1 to 13 and/or a construction and/or thick matter pump system (2) as claimed in claim 14, wherein the method comprises:
- switching the first directional control valve (5) into the first switching position (5S1) or the second switching position (5S2) and the second directional control valve (6) into the first switching position (6S1) or the second switching position (6S2), in particular for an alternating flushing function (WAF), a flushing hydraulic fluid shut-off function (AHAF) or a cylinder lock function (ZSF) .

## Revendications

1. Système d'entraînement hydraulique (1) pour un système de pompe de matériaux de construction et/ou épais (2),
- le système d'entraînement hydraulique (1) présentant un premier cylindre d'entraînement (3) et un deuxième cylindre d'entraînement (4),
- un premier distributeur (5) et un deuxième distributeur (6), et
- un appareil de liquide hydraulique de rinçage (7),
- le premier distributeur (5) étant réalisé par une première position de commutation (5S1) pour relier le premier cylindre d'entraînement (3) au deuxième distributeur (6),
- **caractérisé en ce que** le premier distributeur (5) est réalisé par une deuxième position de commutation (5S2) pour relier le deuxième distributeur (6) à l'appareil de liquide hydraulique de rinçage (7), et
- le deuxième distributeur (6) étant réalisé par une première position de commutation (6S1) pour relier le deuxième cylindre d'entraînement (4) au premier distributeur (5) et une deuxième position de commutation (6S2) pour relier le premier distributeur (5) à l'appareil de fluide hydraulique de rinçage (7).

2. Système d'entraînement hydraulique (1) selon la revendication précédente,
- le premier distributeur (5) n'étant pas réalisé par la première position de commutation (5S1) pour relier le premier cylindre d'entraînement (3) à l'appareil de liquide hydraulique de rinçage (7) et pour relier le deuxième distributeur (6) à l'appareil de liquide hydraulique de rinçage (7) et/ou la deuxième position de commutation (5S2) pour relier le premier cylindre d'entraînement (3) au deuxième distributeur (6) et pour relier le premier cylindre d'entraînement (3) à l'appareil de liquide hydraulique de rinçage (7), et/ou
- le deuxième distributeur (6) n'étant pas réalisé par la première position de commutation (6S1) pour relier le deuxième cylindre d'entraînement (4) à l'appareil de liquide hydraulique de rinçage (7) et pour relier le premier distributeur (5) à l'appareil de liquide hydraulique de rinçage (7) et/ou la deuxième position de commutation (6S2) pour relier le deuxième cylindre d'entraînement (4) au premier distributeur (5) et pour relier le deuxième cylindre d'entraînement (4) à l'appareil de liquide hydraulique de rinçage (7).

3. Système d'entraînement hydraulique (1) selon l'une quelconque des revendications précédentes,
- un premier raccord de cylindre (51) du premier distributeur (5) étant relié au premier cylindre d'entraînement (3), et un deuxième raccord de cylindre (61) du deuxième distributeur (6) étant relié au deuxième cylindre d'entraînement (4),
- un premier raccord de rinçage (52) du premier distributeur (5) étant relié à l'appareil de liquide hydraulique de rinçage (7), et un deuxième raccord de rinçage (62) du deuxième distributeur (6) étant relié à l'appareil de liquide hydraulique de rinçage (7), et
- un premier raccord de distributeur (53) du premier distributeur (5) et un deuxième raccord de distributeur (63) du deuxième distributeur (6) étant reliés l'un à l'autre,
- le premier distributeur (5) étant réalisé par la première position de commutation (5S1) pour relier le premier raccord de cylindre (51) au premier raccord de distributeur (53) et la deuxième position de commutation (5S2) pour relier le premier raccord de distributeur (53) au premier raccord de rinçage (52), et
- le deuxième distributeur (6) étant réalisé par la première position de commutation (6S1) pour relier le deuxième raccord de cylindre (61) au deuxième raccord de distributeur (63) et la deuxième position de commutation (6S2) pour relier le deuxième raccord de distributeur (63) au deuxième raccord de rinçage (62).

4. Système d'entraînement hydraulique (1) selon l'une quelconque des revendications précédentes,
- le premier distributeur (5) étant un premier distributeur (5') au moins à 3/au moins à 2 voies, notamment un premier distributeur (5'') à 4/2 voies, notamment avec un premier raccord (54) inutilisé, et/ou
- le deuxième distributeur (6) étant un deuxième distributeur (6') au moins à 3/au moins à 2 voies, notamment un deuxième distributeur (6'') à 4/2 voies, notamment avec un deuxième raccord (64) inutilisé.

5. Système d'entraînement hydraulique (1) selon l'une quelconque des revendications précédentes,
- le premier distributeur (5) étant un premier distributeur à cartouche (5‴) et/ou un premier distributeur rapporté (5ʺʺ), et/ou
- le deuxième distributeur (6) étant un deuxième distributeur à cartouche (6‴) et/ou un deuxième distributeur rapporté (6ʺʺ).

6. Système d'entraînement hydraulique (1) selon l'une quelconque des revendications précédentes,
- le premier distributeur (5) et/ou le deuxième distributeur (6) étant réalisé(s) de manière à pouvoir être commuté(s) électriquement, notamment le premier distributeur (5) et/ou le deuxième distributeur (6) étant réalisé(s) de manière à pouvoir être commuté(s) automatiquement dans la deuxième position de commutation (5S2, 6S2) sans être alimenté(s) en courant.

7. Système d'entraînement hydraulique (1) selon l'une quelconque des revendications précédentes,
- le premier distributeur (5) étant réalisé par la première position de commutation (5S1) pour relier un côté (3S), notamment un côté de fond (3BS), du premier cylindre d'entraînement (3) au deuxième distributeur (6), et
- le deuxième distributeur (6) étant réalisé par la première position de commutation (6S1) pour relier un côté (4S) identique au côté (3S) du premier cylindre d'entraînement (3), notamment un côté de fond (4BS), du deuxième cylindre d'entraînement (4) au premier distributeur (5).

8. Système d'entraînement hydraulique (1) selon l'une quelconque des revendications précédentes, le système d'entraînement hydraulique (1) présentant :
- un premier piston d'entraînement (11) et un deuxième piston d'entraînement (12), le premier piston d'entraînement (11) étant agencé dans le premier cylindre d'entraînement (3) et le deuxième piston d'entraînement (12) étant agencé dans le deuxième cylindre d'entraînement (4),
- une première tige de piston (13) et une deuxième tige de piston (14), la première tige de piston (13) étant fixée au premier piston d'entraînement (11), et la deuxième tige de piston (14) étant fixée au deuxième piston d'entraînement (12), et
- au moins une boîte à eau (15), la première tige de piston (13) et la deuxième tige de piston (14) passant à travers l'au moins une boîte à eau (15).

9. Système d'entraînement hydraulique (1) selon l'une quelconque des revendications précédentes,
- le système d'entraînement hydraulique (1) présentant une liaison oscillante (16), la liaison oscillante (16) reliant le premier cylindre d'entraînement (3) et le deuxième cylindre d'entraînement (4) .

10. Système d'entraînement hydraulique (1) selon l'une quelconque des revendications précédentes,
- l'appareil de liquide hydraulique de rinçage (7) présentant un réservoir de liquide hydraulique (17), notamment et un refroidisseur de liquide hydraulique (18) et/ou un purificateur de liquide hydraulique (19).

11. Système d'entraînement hydraulique (1) selon l'une quelconque des revendications précédentes,
- le premier distributeur (3) et le deuxième distributeur (4) pouvant être commutés indépendamment l'un de l'autre.

12. Système d'entraînement hydraulique (1) selon l'une quelconque des revendications précédentes,
- le système d'entraînement hydraulique (1) présentant un appareil de commande (20), l'appareil de commande (20) étant réalisé pour commuter le premier distributeur (5) dans la première position de commutation (5S1) et/ou la deuxième position de commutation et le deuxième distributeur (6) dans la première position de commutation (6S1) et/ou la deuxième position de commutation, notamment pour une fonction de rinçage alterné (WAF), une fonction de coupure de liquide hydraulique de rinçage (AHAF) et/ou une fonction de blocage de cylindre (ZSF).

13. Système d'entraînement hydraulique (1) selon la revendication précédente,
- le système d'entraînement hydraulique (1) présentant au moins un capteur (21), l'au moins un capteur (21) étant réalisé pour détecter une température (T) ou une grandeur de température dépendant de la température et/ou un degré d'encrassement (VG) ou une grandeur de degré d'encrassement dépendant du degré d'encrassement du système d'entraînement hydraulique (1) et/ou de liquide hydraulique (HF), et
- l'appareil de commande (20) étant réalisé pour la commutation, notamment pour la fonction de rinçage alterné (WAF), en fonction de la température (T) détectée ou de la grandeur de température détectée et/ou du degré de salissure (VG) détecté ou de la grandeur de degré de salissure détectée.

14. Système de pompe de matériaux de construction et/ou épais (2), présentant :
- un système de transport de matériau de construction et/ou épais (30), le système de transport de matériau de construction et/ou épais (30) étant réalisé pour le transport de matériau de construction et/ou épais (BDS), et
- un système d'entraînement hydraulique (1) selon l'une quelconque des revendications précédentes, le système d'entraînement hydraulique (1) étant réalisé pour entraîner le système de transport de matériaux de construction et/ou épais (30).

15. Procédé d'exploitation d'un système d'entraînement hydraulique (1) selon l'une quelconque des revendications 1 à 13 et/ou d'un système de pompe de matériaux de construction et/ou épais (2) selon la revendication 14, le procédé présentant :
- la commutation du premier distributeur (5) dans la première position de commutation (5S1) ou la deuxième position de commutation (5S2) et du deuxième distributeur (6) dans la première position de commutation (6S1) ou la deuxième position de commutation (6S2), notamment pour une fonction de rinçage alterné (WAF) , une fonction de coupure de liquide hydraulique de rinçage (AHAF) ou une fonction de blocage de cylindre (ZSF).
